# FASCICULE DE BREVET EUROPEEN

(11) **EP 1 666 365 B1**
(45) Date de publication et mention de la délivrance du brevet: **01.04.2015**
(21) Numéro de dépôt: 05360041.7
(22) Date de dépôt: 17.10.2005
(51) Int. Cl.: B65D 19/12

(54) **Conteneur du type à embase en forme de palette et à deux surfaces support**
Palettenbehälter mit Trägerflächen auf zwei Ebenen
Palletcontainer with two support surfaces

(30) Priorité: 19.10.2004 FR 0411107
(43) Date de publication de la demande: 07.06.2006
(73) Titulaire: Groupe Maillard Industrie GMI (Société Anonyme), 25110 Autechaux (FR)
(72) Inventeur: Sainton, André, 94150 Rungis (FR)
(74) Mandataire: Nuss, Laurent

(56) Documents cités:
- DE-U1-202004 004 131
- FR-A- 2 774 661
- FR-A- 2 813 871
- US-B1- 6 296 133

## Description

La présente invention concerne le domaine du stockage et du conditionnement, en vue de leur transport ou de leur manipulation groupée, d'articles, de produits manufacturés ou de pièces, notamment de composants d'éléments ou d'ensembles utiles pour la fabrication de machines ou de véhicules, en particulier à la chaîne.

L'invention a pour objet un conteneur à embase en forme de palette et à au moins deux surfaces support superposées.

Il existe actuellement déjà différents types de conteneurs du type précité.

Les conteneurs de ce type comportent généralement une embase en forme de palette, à contour carré ou rectangulaire, des montants repliables montés au niveau des coins de ladite embase, une première surface support formée sur l'embase et au moins une seconde surface support s'étendant parallèlement à la première surface support et à distance de cette dernière en direction des extrémités libres desdits montants, dans leur état dressé par rapport à l'embase, en étant formée sur une structure porteuse plane.

Ces montants peuvent éventuellement être reliés rigidement entre eux deux par deux pour former des paires opposées de montants associés. Ces montants peuvent être déplacés en pivotement, individuellement ou par paire, entre une position dressée, dans laquelle les montants sont sensiblement perpendiculaires au plan de l'embase, et une position repliée, dans laquelle les montants sont inclinés en direction de l'embase, en reposant éventuellement sur cette dernière par leurs extrémités libres.

La seconde surface support peut être formée de deux demi-plateaux, qui peuvent être relevés pour pouvoir accéder aux articles ou produits reposant sur la première surface support, après qu'au moins un desdits demi-plateaux ait été vidé.

Le plateau formant la seconde surface support, en une ou en deux parties, est souvent fixé de manière amovible sur les montants, afin de pouvoir être enlevé, et autoriser ainsi un repliement de l'ensemble du conteneur vidé et son rangement avec un encombrement minimum.

Toutefois, ces plateaux médians étant relativement lourds, leur enlèvement est fastidieux et fatigant.

De plus, en désolidarisant le plateau de l'embase et de ses montants, on risque de l'égarer, de le remonter de manière erronée ou avec une rigueur insuffisante ou de le faire dépasser de l'encombrement au sol donné par l'embase.

Enfin, l'enlèvement des plateaux nécessite une surface dégagée importante autour du conteneur, surface qui n'est souvent pas disponible, notamment à proximité des outils de production.

Par le document FR-A-2 774 661, on connaît déjà un conteneur repliable selon le préambule de la revendication 1.

Le problème posé à l'invention est de fournir un conteneur selon le préambule de la revendication 1 comportant une seconde surface support formée de deux plateaux relevables.

La partie caractérisante de la revendication 1 propose une solution simple à ce problème.

L'invention sera mieux comprise, grâce à la description ci-après, qui se rapporte à deux modes de réalisation préférés, donnés à titre d'exemples non limitatifs, et expliqués avec référence aux dessins schématiques annexés, dans lesquels :
la figure 1 est une vue en perspective d'un conteneur selon un premier mode de réalisation de l'invention, les surfaces support n'étant pas visualisées par des raisons de clarté et l'une des deux paires de montants étant en début de mouvement de repliement ou en fin de mouvement de redressement ;
la figure 2 est une vue de détail à une échelle différente des moyens d'articulation et de verrouillage d'un montant faisant partie de la paire en cours de repliement du conteneur de la figure 1 ;
la figure 3 est une vue en perspective selon une autre direction du conteneur de la figure 1, l'une des paires de montants étant totalement repliée et l'autre paire étant en position dressée et verrouillée ;
la figure 4 est une vue partielle et agrandie de l'objet de la figure 3 ;
la figure 5 est une vue partielle de détail, en élévation latérale et à une échelle différente, du conteneur des figures 3 et 4 ;
la figure 6 est une vue partielle en perspective du conteneur des figures 1, 3 et 4, la seconde paire de montants étant en cours de repliement vers le bas (embase) ;
la figure 7 est une vue en perspective d'un conteneur des figures 1, 3, 4 et 6 à l'état entièrement replié (les deux paires de montants étant totalement rabattues et la structure porteuse définissant la seconde surface support reposant sur l'embase) ;
la figure 8 est une vue en élévation latérale du conteneur de la figure 7 ;
la figure 9 est une vue en élévation latérale montrant l'empilement de deux conteneurs à l'état replié tels que représentés sur la figure 8 ;
la figure 10 est une vue partielle de détail d'un montant à l'état dressé du conteneur de la figure 1 ;
la figure 11 est une vue partielle de détail à une échelle différente, de la liaison articulée entre une paire de montants et la structure porteuse plane de la seconde surface support du conteneur des figures 1, 3, 4 et 5 ;
la figure 12 est une vue en perspective d'un conteneur selon un second mode de réalisation de l'invention, les deux paires de montants étant dans leur état dressé et verrouillé et une partie de la seconde surface support n'ayant pas été représentée (pour des raisons de clarté) ;
les figures 13 et 14 sont des vues partielles de détail, à une échelle différente, de la liaison articulée entre montants et structure porteuse et des moyens de verrouillage et d'articulation des montants d'une paire de montants du conteneur de la figure 12, à l'état verrouillé (Fig. 13) et à l'état déverrouillé (Fig. 14) des montants ;
la figure 15 est une vue de détail en perspective selon une autre direction d'une partie de l'objet de la figure 14 ;
la figure 16 est une vue de détail d'un dispositif de verrouillage d'un montant faisant partie du conteneur de la figure 1, en début de phase de repliement ou en fin de phase de redressement dudit montant ;
la figure 17 est une vue partielle en perspective du conteneur de la figure 12, l'une des paires de montants dudit conteneur étant en phase de repliement ou de redressement, l'autre paire étant en position dressée ;
la figure 18 est une vue partielle en élévation latérale du conteneur de la figure 12, l'une des paires de montants étant totalement repliée et reposant sur l'embase, l'autre paire de montants étant dressée ;
la figure 19 est une vue de détail et en perspective de l'objet de la figure 18, et,
les figures 20 et 21 sont des vues, à des échelles différentes, respectivement en perspective et en élévation latérale d'un conteneur selon le second mode de réalisation à l'état entièrement replié.

Les figures des dessins annexés montrent, en partie ou en totalité, un conteneur 1 du type comportant une embase 2 en forme de palette, à contour carré ou rectangulaire, des montants 3, 3' repliables (quatre) montés au niveau des coins de ladite embase, une première surface support 4 formée (directement) sur l'embase 2 et au moins une seconde surface support 5 s'étendant parallèlement à la première surface support et à distance de cette dernière en direction des extrémités libres desdits montants 3, 3', dans leur état dressé par rapport à l'embase, en étant formée sur une structure porteuse plane 6. Lesdits montants 3, 3' sont reliés rigidement entre eux deux par deux pour former deux paires de montants 3 et 3' opposées et pouvant être déplacés en pivotement par paire entre une position dressée, dans laquelle les montants 3, 3' sont sensiblement perpendiculaires au plan de l'embase 2, et une position repliée, dans laquelle ces montants sont inclinés en direction de l'embase, ou au moins parallèles à cette dernière, en reposant éventuellement sur cette dernière par leurs extrémités libres.

Conformément à l'invention, il est associé à chaque montant 3, 3' un dispositif 7 de verrouillage automatique en position redressée, un organe de manoeuvre 8 permettant de libérer simultanément les dispositifs de verrouillage 7 des montants 3 et 3' de chacune des paires de montants. De plus, la structure porteuse plane 6 de la seconde surface support 5 est reliée de manière articulée à ses deux extrémités ou côtés 6' et 6" opposé(e)s, avec deux paires de montants 3 et 3', chacune des deux liaisons articulées [structure porteuse plane 6/paire de montants 3, 3'] assurant le soutien de l'extrémité 6', 6" correspondante de la structure porteuse 6 et la descente contrôlée de cette extrémité vers l'embase 2 lors du repliement de la paire de montants 3 et 3' associée à cette extrémité, ainsi que le soulèvement de cette extrémité lors du redressement de cette paire.

Selon une première caractéristique de l'invention, les deux montants 3 et 3' de chaque paire de montants 3, 3' sont reliés rigidement par au moins un élément d'entretoisement 9, sous la forme d'une barre, tige ou analogue, tubulaire ou non, participant directement ou indirectement au soutien de l'extrémité voisine 6' ou 6" de la structure porteuse plane 6, au moins en position dressée desdits montants 3, 3', et chaque organe de manoeuvre 8 permettant de libérer simultanément les dispositifs de verrouillage 7 des deux montants 3 et 3' d'une paire de montants consiste également en une barre, tige ou analogue, tubulaire ou non, solidaire desdits deux montants 3, 3' considérés avec faculté de mouvement entre une position enclenchée, entraînant un blocage verrouillé à l'état dressé desdits montants 3, 3', et une position de désengagement, entraînant une libération des dispositifs de verrouillage 7 à l'état dressé desdits montants 3, 3'.

L'élément d'entretoisement 9 peut, selon la réalisation concernée, consister en une unique barre ou tige, soudée ou vissée à ses extrémités aux deux montants à relier, en plusieurs barres parallèles et espacées ou en une structure plus complexe en X, en H ou autre.

En accord avec une variante de réalisation avantageuse de l'invention, ressortant plus particulièrement des figures 2, 3, 4, 5, 7, 14, 15, 17, 18 et 19 des dessins annexés, chaque montant 3, 3', préférentiellement tubulaire à section carrée, est monté pivotant, à son extrémité inférieure, dans un corps 10 à section profilée en U, solidaire rigidement d'un coin de l'embase 2 et s'étendant perpendiculairement à partir de cette dernière, la face ouverte 11 dudit corps à section en U 10 étant dirigée vers le montant 3 ou 3' en regard de l'autre paire de montants 3, 3' de manière à ce que ledit corps à section en U 10 assure un maintien en position dressée du montant 3 ou 3' associé sur trois côtés latéraux et autorise une inclinaison sur le quatrième côté, en direction du montant 3 ou 3' en regard de l'autre paire de montants.

Des dispositifs d'articulation similaires de montants repliables de conteneur et de structure d'embase sont déjà décrits et représentés dans les documents FR-A-2 732 662 et EP-A-1 201 549.

Préférentiellement, comme le montrent également les figures précitées, l'articulation pivotante des montants dans les corps 10 à section en U sera localisée à distance de l'embase 2 et la structure porteuse 6 est située sensiblement à mi-distance entre l'embase 2 et l'extrémité libre des montants 3, 3'.

De manière avantageuse, chaque dispositif de verrouillage 7 consiste en un verrou dont le pêne 12 est formé par une extrémité ou un prolongement de l'organe de manoeuvre 8 sous forme de barre, tige ou analogue et dont la gâche est formée par le corps 10 à section en U associé au montant 3 ou 3' concerné et dont l'aile intérieure 10' comporte, au niveau de son extrémité supérieure distante de l'embase 2, une découpe 13 formant retrait ou renfoncement, apte à recevoir avec blocage le pêne 12 précité en position dressée du montant 3, 3' correspondant.

En vue de faciliter l'enclenchement automatique des dispositifs de verrouillage 7, il peut être prévu que chaque aile 10' pourvue de la découpe 13 destinée à recevoir un pêne 12, comporte en outre une partie de bord 14 profilée en pente, arrondie ou non, pour le glissement en appui du pêne 12 en fin de mouvement de redressement du montant 3, 3' considéré, ladite partie de bord profilée 14 débouchant dans la découpe 13 de l'aile considérée 10'.

Selon un premier mode de réalisation de l'invention, représenté aux figures 1 à 11 des dessins annexés, les pênes 12 peuvent être constitués par des portions repliées ou des doigts rapportés au niveau des extrémités opposées de l'organe de manoeuvre 8, ces prolongements ou doigts 12 étant guidés le long des montants 3, 3' correspondants par des guides 15, par exemple en forme de manchons.

Selon un second mode de réalisation, représenté aux figures 12 à 21 des dessins annexés, les pênes 12 peuvent être constitués par les deux portions d'extrémités opposées de l'organe de manoeuvre 8 sous forme de barre, tige ou analogue, préférentiellement à section ronde, ces portions d'extrémité 12 étant solidaires chacun d'un des montants 3, 3' d'une paire de montants 3, 3' avec faculté de déplacement limité dans une direction et sur une distance telles que lesdites portions 12 peuvent se déplacer, en position dressée de la paire de montants 3 et 3' concernée, entre, d'une part, une première position dans laquelle elles reposent au fond des découpes 13 formant retraits ou renfoncement de verrouillage des corps 10 à section en U correspondants et, d'autre part, une seconde position, opposée à la première, dans laquelle elles sont entièrement dégagées desdites découpes 13.

Comme cela ressort plus particulièrement des figures 13 à 19 des dessins annexés, chaque portion d'extrémité 12 de chaque organe de manoeuvre 8 est montée coulissante dans un trou oblong 16 d'une aile ou plaquette 16' rapportée sur le montant voisin 3 ou 3' de la paire de montants 3 et 3' associée à l'organe de manoeuvre 8 considéré, lesdites portions d'extrémité 12 étant sécurisées contre leur extraction desdits trous 16.

L'homme du métier comprend aisément à la lecture de la présente description, illustrée par les dessins annexés, que dans les deux modes de réalisation mentionnés ci-dessus, il suffit à l'utilisateur, pour faire passer le conteneur 1 de l'état déployé à l'état replié, de soulever l'organe de manoeuvre 8 de l'une des paires de montants 3 et 3' pour libérer les dispositifs de verrouillage 7 correspondants, puis d'accompagner le mouvement de rabattement vers l'embase 2 de la paire de montants 3 et 3' considérée.

Les mêmes deux opérations sont à effectuer avec la seconde paire de montants 3 et 3' pour replier complètement le conteneur 1.

Le déploiement dudit conteneur 1 s'effectue simplement en relevant l'une après l'autre les deux paires de montants 3 et 3', les dispositifs de verrouillage 7 s'enclenchant automatiquement dès que les montants 3, 3' sont totalement redressés.

Conformément à l'invention et comme cela ressort des dessins annexés, la structure porteuse plane 6 soutenant la seconde surface support 5 peut avantageusement comprendre, d'une part, une armature 17 configurée en 1 et, d'autre part, deux parties de plateau 18 et 18' articulées et reliées avec faculté de pivotement, au niveau de l'un de leurs bords longitudinaux, avec l'armature 17, à proximité immédiate de la branche centrale ou principale 17' de cette dernière, lesdites parties de plateau 18 et 18' pouvant être déplacées chacune indépendamment entre une position relevée et une position rabattue, en définissant dans cette dernière position la seconde surface support 5.

Préférentiellement, chaque partie de plateau 18 et 18' est constituée par un cadre périphérique 19 sous-jacent, éventuellement renforcé par des entretoises 19', et par une plaque ou panneau 20, plan(e) ou conformé(e) en surface pour une réception calée d'articles à supporter, reposant sur ledit cadre 19 et solidarisé(e) sur celui-ci. De plus, ledit cadre 19 est relié à la branche principale 17' ou aux deux branches latérales 17" de l'armature en I 17 par au moins deux liaisons pivot 21.

Afin de réduire l'effort à fournir pour leur abaissement et leur relèvement, et éventuellement garantir leur maintien en position relevée, le conteneur peut en outre comporter des moyens d'assistance au relevage des parties de plateau 18, 18', par exemple sous la forme de vérins pneumatiques ou de ressorts (non représentés).

Selon une première variante de réalisation, chaque liaison articulée entre la structure porteuse plane 6 et l'une des deux paires de montants 3 et 3' consiste en un bras 23 solidaire, d'une part, à l'une de ses extrémités de la paire de montants 3, 3' concernée, par exemple au niveau d'un élément d'entretoisement 9 reliant les deux montants 3, 3' concernés formant ladite paire de montants, et, d'autre part, à son extrémité opposée, de la branche principale 17' de l'armature 17 en I de la structure porteuse plane 6 définissant la seconde surface support 5, par l'intermédiaire d'un galet ou patin 24 monté coulissant dans une portion de rainure ou de gorge 25 formée dans ladite branche principale 17', en étant retenu dans ladite rainure ou gorge 25 (Figures 1 à 11).

Selon une seconde variante de réalisation, chaque liaison articulée entre la structure porteuse plane 6 et l'une des deux paires de montants 3 et 3' est réalisée par la coopération entre, d'une part, un élément d'entretoisement 9 en forme de barre, de tige ou analogue, préférentiellement de section circulaire, reliant les montants 3 et 3' de la paire considérée et servant d'appui à l'une des branches latérales 17' de l'armature en 1 17 de la structure porteuse 6 définissant la seconde surface support 5 et, d'autre part, un rail 26 solidaire de l'armature 17 en forme de 1 et s'étendant parallèlement à cette dernière sous la branche principale ou centrale 17' de cette armature 17, l'élément d'entretoisement 9 coulissant entre le rail 26 et ladite branche centrale 17' de l'armature en 1 17 durant les mouvements de repliement et de redressement de la paire de montants 3 et 3' concernée, ladite branche centrale 17' demeurant en appui glissant sur l'élément d'entretoisement 9 durant ces mouvements (Figures 12 à 21).

Avantageusement, le rail 26 guidant l'élément d'entretoisement 9 durant les mouvements de repliement et de redressement comporte deux extrémités opposées 26' repliées, le reliant à l'armature 17 en I et délimitant deux positions de coulissement extrêmes pour ledit élément d'entretoisement 9 par rapport à ladite armature 17. En outre, ledit élément d'entretoisement 9 est pourvu d'une gorge ou d'une pièce profilée rapportée comportant une gorge 27, formant moyen suiveur, venant en engagement avec ledit rail 26 et guidant mutuellement l'un par rapport à l'autre ledit élément d'entretoisement 9 et ledit rail 26 durant les mouvements de repliement et de redressement de la paire de montants 3 et 3' considérée, et les mouvements résultant d'abaissement et de soulèvement de l'extrémité ou du côté latéral 6', 6" de la structure support porteuse 6 adjacent à la paire de montants 3 et 3' considérée.

Ainsi, dans les deux variantes précitées, la structure porteuse 6 demeure constamment solidaire de l'embase 2 et des montants 4, 4', le conteneur 1 conservant sa constitution unitaire, même à l'état replié et durant les manipulations de repliement et de redressement.

De plus, la structure porteuse 6 ne dépasse pas de l'encombrement au sol de l'embase 2, ni à l'état replié, ni à l'état déployé (montants dressés). En outre, durant la manoeuvre de repliement et de redressement ladite structure porteuse ne dépasse que légèrement du contour de l'embase 2.

Cette dernière pourra en outre éventuellement comporter des plots 2" de la structure porteuse 6 à l'état abaissé.

Par ailleurs, on remarque que la seconde surface support 5 peut soit s'étendre latéralement jusqu'entre les montants en regard des deux paires de montants 4 et 4' (Figures 1, 3 et 7), soit être circonscrite strictement entre les quatre montants 4, 4' (Figures 12 et 20).

Conformément à une caractéristique supplémentaire de l'invention, l'embase 2 peut comporter au droit de chaque corps 10 à section en U, un ergot ou doigt 2' entouré d'une surface d'appui, permettant l'empilement d'un premier du conteneur 1 sur un autre conteneur 1 à l'état replié, les doigts ou ergots 2' du premier conteneur 1 étant introduits dans les parties supérieures libres des corps 10 à section en U respectivement correspondantes dudit autre conteneur 1 (Figures 1, 3, 9, 17, 19 et 20).

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans toutefois sortir du domaine de protection de l'invention, conféré par les revendications.

## Revendications

1. Conteneur du type comportant une embase (2) en forme de palette, à contour carré ou rectangulaire, des montants repliables (3,3') montés au niveau des coins de ladite embase, une première surface support (4) formée sur l'embase et au moins une seconde surface support (5) s'étendant parallèlement à la première surface support et à distance de cette dernière en direction des extrémités libres desdits montants, dans leur état dressé par rapport à l'embase, en étant formée sur une structure porteuse plane, lesdits montants (3,3') étant reliés rigidement entre eux deux par deux pour former deux paires de montants opposées et pouvant être déplacés en pivotement par paire entre une position dressée, dans laquelle les montants sont sensiblement perpendiculaires au plan de l'embase (2), et une position repliée, dans laquelle les montants sont inclinés en direction de l'embase ou parallèles à cette dernière, en reposant éventuellement sur cette dernière par leurs extrémités libres, conteneur (1) dans lequel à chaque montant (3, 3') est associé un dispositif (7) de verrouillage automatique en position redressée, un organe de manoeuvre (8) permettant de libérer simultanément les dispositifs de verrouillage (7) des montants (3 et 3') de chacune des paires de montants, et dans lequel la structure porteuse plane (6) de la seconde surface support (5) est reliée de manière articulée à ses deux extrémités ou côtés (6' et 6") opposé(e)s, avec deux paires de montants (3 et 3'), chacune des deux liaisons articulées [structure porteuse plane (6)/paire de montants (3, 3')] assurant le soutien de l'extrémité (6', 6") correspondante de la structure porteuse (6) et la descente contrôlée de cette extrémité vers l'embase (2) lors du repliement de la paire de montants (3 et 3') associée à cette extrémité, conteneur (1) **caractérisé en ce que** la structure porteuse plane (6) comprend, d'une part, une armature (17) configurée en I et, d'autre part, deux parties de plateau (18 et 18') articulées et reliées avec faculté de pivotement, au niveau de l'un de leurs bords longitudinaux, avec l'armature (17), à proximité immédiate de la branche centrale ou principale (17') de cette dernière, lesdites parties de plateau (18 et 18') pouvant être déplacées chacune indépendamment entre une position relevée et une position rabattue, en définissant dans cette dernière position la seconde surface support (5).

2. Conteneur selon la revendication 1, **caractérisé en ce que** chaque partie de plateau (18, 18') est constituée par un cadre périphérique (19) sous-jacent, éventuellement renforcé par des entretoises (19'), et par une plaque ou panneau (20), plan(e) ou conformé(e) en surface pour une réception calée d'articles à supporter, reposant sur ledit cadre (19) et solidarisé(e) sur celui-ci, et **en ce que** ledit cadre (19) est relié à la branche principale (17') ou aux deux branches latérales (17") de l'armature en I (17) par au moins deux liaisons pivot (21).

3. Conteneur selon la revendication 1 ou la revendication 2, **caractérisé en ce qu'**il comporte des moyens d'assistance au relevage des parties de plateau (18, 18'), par exemple sous la forme de vérins pneumatiques ou de ressorts.

4. Conteneur selon l'une quelconque des revendications 1 à 3, **caractérisé en ce que** chaque liaison articulée entre la structure porteuse plane (6) et l'une des deux paires de montants (3 et 3') consiste en un bras (23) solidaire, d'une part, à l'une de ses extrémités de la paire de montants (3, 3') concernée, par exemple au niveau d'un élément d'entretoisement (9) reliant les deux montants (3, 3') concernés formant ladite paire de montants, et, d'autre part, à son extrémité opposée, de la branche principale (17') de l'armature en 1 (17) de la structure porteuse plane (6) définissant la seconde surface support (5), par l'intermédiaire d'un galet ou patin (24) monté coulissant dans une portion de rainure ou de gorge (25) formée dans ladite branche principale (17'), en étant retenu dans ladite rainure ou gorge (25).

5. Conteneur selon l'une quelconque des revendications 1 à 3, **caractérisé en ce que** chaque liaison articulée entre la structure porteuse plane (6) et l'une des deux paires de montants (3 et 3') est réalisée par la coopération entre, d'une part, un élément d'entretoisement (9) en forme de barre, de tige ou analogue, préférentiellement de section circulaire, reliant les montants (3 et 3') de la paire considérée et servant d'appui à l'une des branches latérales (17') de l'armature en I (17) de la structure porteuse (6) définissant la seconde surface support (5) et, d'autre part, un rail (26) solidaire de l'armature (17) en forme de I et s'étendant parallèlement à cette dernière sous la branche principale ou centrale (17') de cette armature (17), l'élément d'entretoisement (9) coulissant entre le rail (26) et ladite branche centrale (17') de l'armature en I (17) durant les mouvements de repliement et de redressement de la paire de montants (3 et 3') concernée, ladite branche centrale (17') demeurant en appui glissant sur l'élément d'entretoisement (9) durant ces mouvements.

6. Conteneur selon la revendication 5, **caractérisé en ce que** le rail (26) guidant l'élément d'entretoisement (9) durant les mouvements de repliement et de redressement comporte deux extrémités opposées (26') repliées, le reliant à l'armature en I (17) et délimitant deux positions de coulissement extrêmes pour ledit élément d'entretoisement (9) par rapport à ladite armature (17), et **en ce que** ledit élément d'entretoisement (9) est pourvu d'une gorge ou d'une pièce profilée rapportée comportant une gorge (27), formant moyen suiveur, venant en engagement avec ledit rail (26) et guidant mutuellement l'un par rapport à l'autre ledit élément d'entretoisement (9) et ledit rail (26) durant les mouvements de repliement et de redressement de la paire de montants (3 et 3') considérée, et les mouvements résultant d'abaissement et de soulèvement de l'extrémité ou du côté latéral (6', 6") de la structure support porteuse (6) adjacent à la paire de montants (3 et 3') considérée.

7. Conteneur selon l'une quelconque des revendications 1 à 6, **caractérisé en ce que** les deux montants (3 et 3') de chaque paire de montants (3, 3') sont reliés rigidement par au moins un élément d'entretoisement (9), sous la forme d'une barre, tige ou analogue, tubulaire ou non, participant directement ou indirectement au soutien de l'extrémité voisine (6' ou 6") de la structure porteuse plane (6), au moins en position dressée desdits montants (3, 3'), et **en ce que** chaque organe de manoeuvre (8) permettant de libérer simultanément les dispositifs de verrouillage (7) des deux montants (3 et 3') d'une paire de montants consiste également en une barre, tige ou analogue, tubulaire ou non, solidaire desdits deux montants (3, 3') considérés avec faculté de mouvement entre une position enclenchée, entraînant un blocage verrouillé à l'état dressé desdits montants (3, 3'), et une position de désengagement, entraînant une libération des dispositifs de verrouillage (7) à l'état dressé desdits montants (3, 3').

8. Conteneur selon l'une quelconque des revendications 1 à 7, **caractérisé en ce que** chaque montant (3, 3'), préférentiellement tubulaire à section carrée, est monté pivotant, à son extrémité inférieure, dans un corps (10) à section profilée en U, solidaire rigidement d'un coin de l'embase (2) et s'étendant perpendiculairement à partir de cette dernière, la face ouverte (11) dudit corps à section en U (10) étant dirigée vers le montant (3 ou 3') en regard de l'autre paire de montants (3, 3') de manière à ce que ledit corps à section en U(10) assure un maintien en position dressée du montant (3 ou 3') associé sur trois côtés latéraux et autorise une inclinaison sur le quatrième côté, en direction du montant (3 ou 3') en regard de l'autre paire de montants.

9. Conteneur selon la revendication 8, **caractérisé en ce que** chaque dispositif de verrouillage (7) consiste en un verrou dont le pêne (12) est formé par une extrémité ou un prolongement de l'organe de manoeuvre (8) sous forme de barre, tige ou analogue et dont la gâche est formée par le corps (10) à section en U associé au montant (3 ou 3') concerné et dont l'aile intérieure (10') comporte, au niveau de son extrémité supérieure distante de l'embase (2), une découpe (13) formant retrait ou renfoncement, apte à recevoir avec blocage le pêne (12) précité en position dressée du montant (3, 3') correspondant.

10. Conteneur selon la revendication 9, **caractérisé en ce que** chaque aile (10') pourvue de la découpe (13) destinée à recevoir un pêne (12), comporte en outre une partie de bord (14) profilée en pente, arrondie ou non, pour le glissement en appui du pêne (12) en fm de mouvement de redressement du montant (3, 3') considéré, ladite partie de bord profilée (14) débouchant dans la découpe (13) de l'aile considérée (10').

11. Conteneur selon l'une quelconque des revendications 9 et 10, **caractérisé en ce que** les pênes (12) sont constitués par des portions repliées ou des doigts rapportés au niveau des extrémités opposées de l'organe de manoeuvre (8), ces prolongements ou doigts (12) étant guidés le long des montants (3, 3') correspondants par des guides (15), par exemple en forme de manchons.

12. Conteneur selon l'une quelconque des revendications 9 et 10, **caractérisé en ce que** les pênes (12) sont constitués par les deux portions d'extrémités opposées de l'organe de manoeuvre (8) sous forme de barre, tige ou analogue, préférentiellement à section ronde, ces portions d'extrémité (12) étant solidaires chacun d'un des montants (3, 3') d'une paire de montants (3, 3') avec faculté de déplacement limité dans une direction et sur une distance telles que lesdites portions (12) peuvent se déplacer, en position dressée de la paire de montants (3 et 3') concernée, entre, d'une part, une première position dans laquelle elles reposent au fond des découpes (13) formant retraits ou renfoncement de verrouillage des corps (10) à section en U correspondants et, d'autre part, une seconde position, opposée à la première, dans laquelle elles sont entièrement dégagées desdites découpes (13).

13. Conteneur selon la revendication 12, **caractérisé en ce que** chaque portion d'extrémité (12) de chaque organe de manoeuvre (8) est montée coulissante dans un trou oblong (16) d'une aile ou plaquette (16') rapportée sur le montant voisin (3 ou 3') de la paire de montants (3 et 3') associée à l'organe de manoeuvre (8) considéré, lesdites portions d'extrémité (12) étant sécurisées contre leur extraction desdits trous (16).

14. Conteneur selon la revendication 8 ou l'une quelconque des revendications 9 à 13, pour autant qu'elle se rattache à la revendication 8, **caractérisé en ce que** l'embase 2 comporte au droit de chaque corps (10) à section en U, un ergot ou doigt (2') entouré d'une surface d'appui, permettant l'empilement d'un premier du conteneur (1) sur un autre conteneur (1) à l'état replié, les doigts ou ergots (2') du premier conteneur (1) étant introduits dans les parties supérieures libres des corps (10) à section en U respectivement correspondantes dudit autre conteneur (1).

## Patentansprüche

1. Behälter des Typs mit einem Basisteil (2) in Form einer Palette mit quadratischem oder rechtwinkligem Umriss, mit umklappbaren Ständern (3, 3'), die im Bereich der Ecken des Basisteils angeordnet sind, einer ersten Trägerfläche (4), die auf dem Basisteil gebildet ist, und zumindest einer zweiten Trägerfläche (5), die sich parallel zu der ersten Trägerfläche und in einem Abstand von der letzteren in Richtung der freien Enden der Ständer in deren aufgerichteten Zustand gegenüber dem Basisteil erstreckt und auf einer ebenen Trägerstruktur gebildet ist, wobei die Ständer (3, 3') paarweise starr miteinander verbunden sind, um zwei gegenüberliegende Paare von Ständern zu bilden, und durch paarweises Umklappen zwischen einer aufgerichteten Position, in der die Ständer im Wesentlichen unter einem rechten Winkel zur Ebene des Basisteils (2) stehen, und einer umgeklappten Position bewegbar sind, in der die Ständer in Richtung auf den Basisteil geneigt oder parallel zu Letzterem angeordnet sind und gegebenenfalls mit ihren freien Enden auf dem Basisteil ruhen, wobei bei dem Behälter (1) jedem Ständer (3, 3') eine Verriegelungsvorrichtung (7) zur automatischen Verriegelung in der wieder aufgerichteten Position zugeordnet ist und ein Betätigungselement (8) die gleichzeitige Entriegelung der Verriegelungsvorrichtungen (7) der Ständer (3 und 3') eines jeweiligen Paares von Ständern ermöglicht, und wobei bei dem Behälter (1) die ebene Trägerstruktur (6) der zweiten Trägerfläche (5) gelenkig an ihren zwei entgegengesetzten Enden oder entgegengesetzten Seiten (6' und 6") mit zwei Paaren von Ständern (3 und 3') verbunden ist, wobei jede der zwei Gelenkverbindungen [ebene Trägerstruktur (6) Paar von Ständern (3, 3') ] die Abstützung des entsprechenden Endes (6', 6") der Trägerstruktur (6) und das kontrollierte Absenken dieses Endes in Richtung auf den Basisteil (2) beim Umklappen des Paares von Ständern (3, 3') ermöglicht, die mit diesem Ende verbunden sind,
wobei der Behälter (1) **dadurch gekennzeichnet** ist, dass die ebene Trägerstruktur (6) einerseits ein I-förmiges Gerüst (17) und andererseits zwei Bodenteile (18 und 18') umfasst, die gelenkig sind und schwenkbar im Bereich einer ihrer Längskanten mit dem Gerüst (17) in unmittelbarer Nähe des mittleren oder Haupt-Steges (17') des Gerüstes verbunden sind, wobei die Bodenteile (18 und 18') jeweils unabhängig zwischen einer angehobenen Position und einer abgeklappten Position bewegbar sind, wobei sie in der letzteren Position die zweite Trägerfläche (5) bilden.

2. Behälter nach Anspruch 1, **dadurch gekennzeichnet, dass** jeder Bodenteil (18, 18') durch einen darunter liegenden Umfangsrahmen (19), der gegebenenfalls durch Abstandsstreben (19') verstärkt ist, und durch eine Platte oder Tafel (20) gebildet ist, die eben oder in ihrer Oberfläche für die für eine festgelegte Aufnahme von zu tragenden Gegenständen angepasst ist, und die auf dem Rahmen (19) ruht und mit diesem verbunden ist, und dass der Rahmen (19) mit dem Hauptsteg (17') oder den zwei Seitenstegen (17") des I-förmigen Gerüstes (17) über zumindest zwei Gelenkverbindungen (21) verbunden ist.

3. Behälter nach Anspruch 1 oder Anspruch 2, **dadurch gekennzeichnet, dass** er Unterstützungseinrichtungen für das Anheben der Bodenteile (18, 18') umfasst, beispielsweise in Form von Pneumatik-Zylindern oder Federn.

4. Behälter nach einem der Ansprüche 1 bis 3, **dadurch gekennzeichnet, dass** jede Gelenkverbindung zwischen der ebenen Trägerstruktur (6) und dem einen der beiden Paare von Ständern (3 und 3') aus einem Arm (23) besteht, der einerseits an einem seiner Enden mit dem betreffenden Paar von Ständern (3, 3'), beispielsweise im Bereich eines Abstandselementes (9), das die beiden betreffenden Ständer (3, 3') verbindet, die dieses Paar von Ständern bilden, und andererseits an seinem entgegengesetzten Ende mit dem Hauptsteg (17') des I-förmigen Gerüstes (17) der ebenen Trägerstruktur (6), die die zweite Trägerfläche (5) bildet, über ein Gleitstück oder einen Gleitschuh (24) verbunden ist, das bzw. der gleitend in einem Teil einer in dem Hauptsteg (17') ausgebildeten Nut oder Ausnehmung (25) befestigt ist und in dieser Nut oder Ausnehmung (25) gehalten ist.

5. Behälter nach einem der Ansprüche 1 bis 3, **dadurch gekennzeichnet, dass** jede Gelenkverbindung zwischen der ebenen Trägerstruktur (6) und einem der zwei Paare von Ständern (3 und 3') durch das Zusammenwirken zwischen einerseits einem Abstandselement (9) in Form einer Stange, eines Stabes oder dergleichen, vorzugsweise mit kreisförmigen Querschnitt, das die Ständer (3 und 3') des betreffenden Paares verbindet und zur Abstützung einer der Seitenstege (17') des I-förmigen Gerüstes (7) der Trägerstruktur (6) dient, die die zweite Trägerfläche (5) bildet, und andererseits einer Schiene (26) verwirklicht ist, die mit dem I-förmigen Gerüst (17) verbunden ist und sich parallel zu dem Letzteren unter dem Hauptsteg oder Mittelsteg (17') dieses Gerüstes (17) erstreckt, wobei das Abstandselement (9) zwischen der Schiene (26) und dem Mittelsteg (17') des I-förmigen Gerüstes (17) während der Bewegungen des Umklappens und Aufrichtens des betreffenden Paares (3 und 3') von Ständern (3 und 3') gleitet, wobei der Mittelsteg (17') in gleitender Abstützung auf dem Abstandselement (9) während dieser Bewegungen bleibt.

6. Behälter nach Anspruch 5, **dadurch gekennzeichnet, dass** die Schiene (26), die das Abstandselement (9) während der Bewegungen zum Umklappen und Aufrichten führt, zwei entgegengesetzte umgebogene Enden (26') umfasst, die die Schiene mit dem I-förmigen Gerüst (17) verbinden und zwei Gleit-Endstellungen für das Abstandselement (9) gegenüber dem Gerüst (17) festlegen, und dass das Abstandselement (9) mit einer Auskehlung oder einem damit verbundenen Profilstück mit einer Auskehlung (27) verbunden ist, die eine Nachführeinrichtung bildet, die in Eingriff mit der Schiene (26) kommt und die das Abstandselement (9) und die Schiene (26) gegenseitig bezüglich einander während der Bewegungen zum Umklappen und Aufrichten des betreffenden Paares von Ständern (3 und 3') führt, wobei die Bewegungen zum Absenken und Anheben des Endes oder der Seitenkante (6', 6") der Trägerstruktur (6) benachbart zu dem betreffenden Paar von Ständern (3 und 3') führen.

7. Behälter nach einem beliebigen der Ansprüche 1 bis 6, **dadurch gekennzeichnet, dass** die zwei Ständer (3 und 3') jedes Paares von Ständern (3, 3') über zumindest ein Abstandselement (9) in Form einer gegebenenfalls rohrförmigen Stange, eines Stabes oder dergleichen verbunden sind, das direkt oder indirekt an der Halterung des benachbarten Endes (6' oder 6") der ebenen Trägerstruktur (6), zumindest in der aufgerichteten Position der Ständer (3, 3') beteiligt ist, und dass jedes Betätigungsorgan (8), das die gleichzeitige Freigabe der Verriegelungsvor-richtungen (7) der zwei Ständer (3 und 3') eines Paares von Ständern ermöglicht, in gleicher Weise aus einer gegebenenfalls rohrförmigen Stange oder einem Stab oder dergleichen besteht, die bzw. der mit den zwei betreffenden Ständern (3, 3') mit der Möglichkeit einer Bewegung zwischen einer eingerasteten Position, in der eine verriegelte Blockierung des aufgerichteten Zustandes der Ständer (3, 3') hervorgerufen wird, und einer Ausrastposition verbunden ist, die eine Freigabe der Verriegelungsvorrichtungen (7) im aufgerichteten Zustand der Ständer (3, 3') hervorruft.

8. Behälter nach einem der Ansprüche 1 bis 7, **dadurch gekennzeichnet, dass** jeder vorzugsweise rohrförmige oder einen quadratischen Querschnitt aufweisende Ständer (3, 3') an seinem unteren Ende schwenkbar in einem Körper (10) mit einem U-förmig geformten Abschnitt befestigt ist, der starr an einer Ecke des Basisteils (2) befestigt ist und sich unter einem rechten Winkel ausgehend von dem Letzteren erstreckt, wobei die offene Fläche (11) dieses einen U-förmigen Querschnitt aufweisenden Körpers (10) dem Ständer (3 oder 3') des anderen Paares von Ständern (3, 3') derart zugewandt ist, dass der Körper (10) mit U-förmigen Querschnitt ein Halten des zugeordneten Ständers (3 oder 3') in der aufgerichteten Position an drei Seitenkanten ermöglicht und auf der vierten Seite eine Neigung in Richtung auf den Ständer (3 oder 3') des anderen Paares von Ständern ermöglicht.

9. Behälter nach Anspruch 8, **dadurch gekennzeichnet, dass** jede Verriegelungsvorrichtung (7) aus einer Verriegelung besteht, deren Riegel (12) durch ein Ende oder eine Verlängerung des Betätigungsorgans (8) in Form einer Stange, eines Stabes oder dergleichen gebildet ist, und dessen Schließblech durch den dem betreffenden Ständer (3 oder 3') zugeordneten Körper (10) mit U-förmigen Querschnitt gebildet ist, dessen innerer Flügel (10') im Bereich seines oberen, von dem Basisteil (2) entfernten Endes einen Ausschnitt (13) aufweist, der eine Aussparung oder Vertiefung bildet, die diesen Riegel (12) unter Blockierung in der aufgerichteten Position des entsprechenden Ständers (3, 3') aufnehmen kann.

10. Behälter nach Anspruch 9, **dadurch gekennzeichnet, dass** jeder Flügel (10'), der mit dem zur Aufnahme eines Riegels (12) bestimmten Ausschnitt (13) versehen ist, einen abgeschrägt profilierten, gegebenenfalls abgerundeten Teil der Kante (14) für das Gleiten unter Abstützung des Riegels (12) am Ende der Aufrichtbewegung des betreffenden Ständers (3, 3') aufweist, wobei dieser profilierte Teil der Kante (14) in den Ausschnitt (13) des betreffenden Flügels (10') mündet.

11. Behälter nach einem der Ansprüche 9 und 10, **dadurch gekennzeichnet, dass** die Riegel durch umgebogene Teile oder angeschlossene Finger im Bereich der entgegengesetzten Enden des Betätigungsorgans (8) gebildet sind, wobei diese Verlängerungen oder Finger (12) entlang der entsprechenden Ständer (3, 3') durch Führungen (15) beispielsweise in Form von Hülsen geführt sind.

12. Behälter nach einem der Ansprüche 9 und 10, **dadurch gekennzeichnet, dass** die Riegel (12) durch die zwei entgegengesetzten Endteile des Betätigungsorgans (8) in Form einer Stange, eines Stabes oder dergleichen, vorzugsweise mit rundem Querschnitt, gebildet sind, wobei diese Endteile (12) jeweils mit einem der Ständer (3, 3') eines Paares von Ständern (3, 3') mit der Möglichkeit einer begrenzten Bewegung in einer Richtung und über eine derartige Strecke verbunden sind, dass sich diese Teile (12) in der aufgerichteten Position des betreffenden Paares von Ständern (3 und 3') zwischen einerseits einer ersten Position, in der sie am Boden der Ausschnitte (13) ruhen, die Verriegelungsaussparungen oder -Vertiefungen des entsprechenden Körpers (10) mit U-förmigen Querschnitt bilden, und andererseits einer zweiten Position bewegen können, die entgegengesetzt zu der ersten ist und in der sie vollständig außer Eingriff mit diesen Ausschnitten (13) sind.

13. Behälter nach Anspruch 12, **dadurch gekennzeichnet, dass** jeder Endteil (12) jedes Betätigungsorgans (8) gleitend in einem Langloch (16) eines Flügels oder einer Platte (16') geführt ist, die mit dem benachbarten Ständer (3 oder 3') des Paares von Ständern (3 und 3') verbunden ist, der dem betreffenden Betätigungsorgan (8) zugeordnet ist, wobei die Endteile (12) gegen ein Herausziehen aus diesen Langlöchern (16) gesichert sind.

14. Behälter nach Anspruch 8 oder einem der Ansprüche 9 bis 13 unter Rückbeziehung auf den Anspruch 8, **dadurch gekennzeichnet, dass** der Basisteil (2) an der Stelle jedes Körpers (10) mit U-förmigen Querschnitt einen Zapfen oder Finger (2') aufweist, der von einer Auflageoberfläche umgeben ist und das Stapeln eines ersten Behälters (1) auf einem anderen Behälter (1) in umgeklappten Zustand ermöglicht, wobei die Finger oder Zapfen (2') des ersten Behälters (1) in die oberen freien Abschnitte des betreffenden Körpers (10) mit U-förmigen Querschnitt des entsprechenden anderen Behälters (1) eingeführt werden.

## Claims

1. Container of the type comprising a base (2) in the form of a pallet, with a square or rectangular contour, foldable posts (3, 3') mounted at the corners of said base, a first support surface (4) formed on the base and at least one second support surface (5) extending parallel to the first support surface and at a distance from the latter in the direction of the free ends of said posts, in their upright position relative to the base, being formed on a planar support structure, said posts (3, 3') being connected securely to one another in pairs to form two pairs of opposite posts and so as to be displacement pivotably in pairs between an upright position in which the posts are substantially perpendicular to the plane of the base (2) and a folded position in which the posts are inclined in the direction of the base or parallel to the latter, possibly resting on the latter with their free ends, in which container (1) a device for automatically locking (7) in an upright position is assigned to each post (3, 3'), an actuating element (8) making it possible to release the locking devices (7) simultaneously from the posts (3 and 3') of each of the pairs of posts, and in which the planar support structure (6) of the second support surface (5) is connected in an articulated manner to its two opposite ends or sides (6' and 6"), with two pairs of posts (3 and 3'), each of the two articulated connections [planar support structure (6)/pair of posts (3, 3')] ensuring the support of the corresponding end (6', 6") of the support structure (6) and the controlled lowering of said end towards the base (2) during the folding of the pair of posts (3 and 3') associated with said end, the container (1) being **characterised in that** the planar bearing structure (6) comprises on the one hand an armature (17) configured in an I shape and on the other hand two tray parts (18 and 18') which are articulated and connected with the ability to pivot along one of their longitudinal edges with the armature (17) in the immediate proximity of the central or main branch (17') of the latter, said tray parts (18 and 18') each being able to be displaced independently of one another between a raised position and a lowered position, defining in the latter position the second support surface (5).

2. Container according to claim 1, **characterised in that** each tray part (18, 18') is formed by a peripheral underlying frame (19), possibly reinforced by braces (19'), and by a plate or panel (20), which is planar or shaped on the surface for wedging articles to be supported, bearing on said frame (19) and joined to the latter, and **in that** said frame (19) is connected to the main branch (17') or to two lateral branches (17") of the armature in an I-shape (17) by at least two pivot connections (21).

3. Container according to claim 1 or claim 2, **characterised in that** it comprises means for assisting with the lifting of tray parts (18, 18'), for example in the form of pneumatic jacks or springs.

4. Container according to any one of claims 1 to 3, **characterised in that** each articulated connection between the planar support structure (6) and one of the two pairs of posts (3 and 3') consists of an arm (23) connected on the one hand to one of its ends of the pair of posts (3, 3') concerned, for example a bracing element (9) connecting the two posts (3, 3') concerned forming said pair of posts, and on the other hand at its opposite end of the main branch (17') of the I-shaped armature (17) of the planar support structure (6) defining the second support surface (5), by means of a roller or skate (24) mounted in a sliding manner in a portion of the groove or channel (25) formed in said main branch (17'), by being held in said groove or channel (25).

5. Container according to any one of claims 1 to 3, **characterised in that** each connection articulated between the planar support structure (6) and one of the two pairs of posts (3 and 3') is formed by cooperation between, on the one hand a bracing element (9) in the form of a bar, rod or the like, preferably with a circular cross-section, connecting the posts (3 and 3') of the pair concerned and used for bearing on one of the lateral branches (17') of the armature in an I shape (17) of the support structure (6) defining the second support surface (5) and, on the other hand a rail (26) connected to the armature (17) in the form of an I shape and extending parallel to the latter below the main or central branch (17') of said armature (17), the bracing element (9) sliding between the rail (26) and said central branch (17') of the armature in an I shape (17) during the folding and straightening movements of the pair of posts (3 and 3') concerned, said central branch (17') remaining supported in a sliding manner on the bracing element (9) during these movements.

6. Container according to claim 5, **characterised in that** the rail (26) guiding the bracing element (9) during the folding and straightening movements has two opposite folded ends (26') which connect it to the armature in an I shape (17) and delimit two end sliding positions for said bracing element (9) relative to said armature (17), and **in that** said bracing element (9) is provided with a groove or an attached profile part comprising a groove (27), forming a follower, coming into engagement with said rail (26) and mutually guiding relative to one another said bracing element (9) and said rail (26) during the folding movements and straightening movements of the pair of posts (3 and 3') concerned and the movements resulting from the lowering and raising of the end or lateral side (6', 6") of the bearing support structure (6) adjacent to the pair of posts (3 and 3') concerned.

7. Container according to any one of claims 1 to 6, **characterised in that** the two posts (3 and 3') of each pair of posts (3, 3') are connected securely by at least one bracing element (9), in the form of a bar, rod or the like, which is tubular or non-tubular, which is involved directly or indirectly in supporting the neighbouring end (6' or 6") of the planar support structure (6), at least in an upright position of said posts (3, 3'), and **in that** each actuating element (8) makes it possible to simultaneously release the locking devices (7) of the two posts (3 and 3') of a pair of posts also consisting of a bar, rod or the like, which is tubular or non-tubular, connected to said two posts (3, 3') concerned with the ability to move between a locked position, involving locking in the upright position of said posts (3, 3') and a disengaged position involving the release of the locking devices (7) in the upright position of said posts (3, 3').

8. Container according to any one of claims 1 to 7, **characterised in that** each post (3, 3'), preferably tubular with a square cross-section, is mounted pivotably at its lower end in a body (10) with a U-shaped profiled cross-section fixed securely at a corner of the base (2) and extending perpendicularly from the latter, the open face (11) of said body with a U-shaped cross section (10) being directed towards the post (3 or 3') opposite the other pair of posts (3, 3') in such a way that said body with a U-shaped cross-section (10) secures the associated post (3 or 3') in an upright position on three lateral sides and allows an inclination on the fourth side in the direction of the post (3 or 3') opposite the other pair of posts.

9. Container according to claim 8, **characterised in that** each locking device (7) consists of a bolt, the locking bolt (12) of which is formed by an end or an extension of the actuating element (8) in the form of a bar, rod or the like and the catch of which is formed by the body (10) with a U-shaped cross-section associated with the post (3 or 3') concerned, the inner vane (10') of which comprises at its upper end remote from the base (2) a cut-out (13) forming an indentation or recess, able to receive with locking the aforementioned locking bolt (12) in the upright position of the corresponding post (3, 3').

10. Container according to claim 9, **characterised in that** each vane (10') provided with the cut-out (13) designed to receive a locking bolt (12) also comprises an edge part (14) with a sloping profile, which is rounded or not rounded, for the supported sliding of the locking bolt (12) at the end of the straightening movement of the post (3, 3') concerned, said profiled edge part (14) leading to the cut-out (13) of the vane concerned (10').

11. Container according to any one of claims 9 and 10, **characterised in that** the locking bolts (12) are formed by folded portions or fingers attached to opposite ends of the actuating element (8), said extensions or fingers (12) being guided along corresponding posts (3, 3') by guides (15), for example in the form of sleeves.

12. Container according to any one of claims 9 and 10, **characterised in that** the locking bolts (12) are formed by the two opposite end portions of the actuating element (8) in the form of a bar, rod or the like, preferably with a round cross section, said end portions (12) each being joined to one of the posts (3, 3') of a pair of posts (3, 3') with a limited ability to move in one direction and over a distance such that said portions (12) can be displaced, in an upright position of the pair of posts (3 and 3') concerned, between on the one hand a first position in which they remain at the bottom of cut-outs (13) forming indentations or recesses for locking bodies (10) with a corresponding U-shaped cross-section and on the other hand a second position opposite to the first, in which they are fully disengaged from said cut-outs (13).

13. Container according to claim 12, **characterised in that** each end portion (12) of each actuating element (8) is mounted in a sliding manner in an oblong hole (16) of a vane or plate (16') attached to the neighbouring post (3 or 3') of the pair of posts (3 and 3') connected to the actuating element (8) concerned, said end portions (12) being secured against removal from said holes (16).

14. Container according to claim 8 or any one of claims 9 to 13, insofar as it relates to claim 8, **characterised in that** the base (2) comprises in line with each body (10) with a U-shaped cross-section a pin or finger (2') surrounded by a bearing surface, enabling the stacking of a first container (1) onto another container (1) in the folded state, the fingers or pins (2') of the first container (1) being inserted into the upper free parts of the corresponding bodies (10) with a U-shaped cross-section of said other container (1) respectively.
